# EUROPÄISCHE PATENTSCHRIFT

(11) **EP 0 845 352 B1**
(45) Veröffentlichungstag und Bekanntmachung des Hinweises auf die Patenterteilung: **08.03.2000**
(21) Anmeldenummer: 97119107.7
(22) Anmeldetag: 03.11.1997
(51) Int. Cl.: B41F 13/32

(54) **Einrichtung zur Verstellung von Druckwerkzylindern in Druckwerken von Rotationsdruckmaschinen**
Device for adjusting printing cylinders in a printing unit of a rotary printing machine
Dispositif de déplacement de cylindres d'un groupe d'impression d'une machine rotative à imprimer

(30) Priorität: 28.11.1996 FR 9614581
(43) Veröffentlichungstag der Anmeldung: 03.06.1998
(73) Patentinhaber: Heidelberger Druckmaschinen Aktiengesellschaft, 69115 Heidelberg (DE)
(72) Erfinder: Roland, Franck, 60500 Chantilly (FR); Bausela, Franck, 60100 Creil (FR)
(74) Vertreter: Hörschler, Wolfram Johannes, Dipl.-Ing.

(56) Entgegenhaltungen:
- EP-A- 0 193 012
- EP-A- 0 625 423

## Beschreibung

Die Erfindung bezieht sich auf eine Einrichtung zur Verstellung von Druckwerkzylindern in Druckwerken von Rotationsdruckmaschinen, insbesondere bei in den Druckwerken verbleibender Materialbahn.

EP 0 596 244 A1 bezieht sich auf ein Druckwerk mit lösbarer Lagerbefestigung. Ein Druckwerk umfaßt einen Gummituchzylinder, eine Lagerung sowie ein Montagetor. Auf dem Gummituchzylinder ist ein hülsenförmiges Druckgummituch aufgebracht, die Lagerung umfaßt ein Lagerungsgehäuse, welches an einer Stummelwelle an einem Ende des Gummituchzylinders befestigt ist. Das Montagetor umfaßt ein Tor, welches an einer Rahmenwand des Druckwerkes drehbar angeordnet ist. Das Tor überdeckt in geschlossener Position eine Öffnung in der Rahmenwand und in geöffneter Position, in welcher die Öffnung in der Rahmenwand freigelegt ist. Mittels einer Klemmeinrichtung wird das Lagergehäuse am Tor verklemmt, wenn der Gummizylinder während des Druckprozesses rotiert. Die Klemmeinrichtung umfaßt eine erste Klemmbacke, welche an dem Tor befestigt, sowie eine zweite Klemmbacke, welche relativ zu der ersten Klemmbacke bewegbar an dem Tor angeordnet ist. Die erste Klemmbacke steht mit dem Lagergehäuse in Kontakt und die zweite Klemmbacke ist in oder aus dem Kontakt mit dem Lagergehäuse bewegbar, wenn das Tor geschlossen ist. Das Montagetor wird beim Abstellen mit dem Gummituchzylinder bewegt.

EP 0 625 423 A1 offenbart ein Druckwerk mit Schrägstell- und Abstelleinrichtung. Ein Druckwerk beinhaltet ein Gestell, einen ersten und einen dritten Träger, sowie einen unteren und einen oberen Plattenzylinder. Der erste Träger ist beweglich am Gestell gelagert. Ein Ende des oberen Plattenzylinders ist so gelagert, daß es sich mit dem ersten Träger bewegt. Auch der dritte Träger ist beweglich an dem Gestell gelagert. Ein Ende des unteren Plattenzylinders ist so gelagert, daß es sich mit dem dritten Träger bewegt. Das Druckwerk umfaßt ferner eine Schrägstell- und eine Abstelleinrichtung. Die Schrägstelleinrichtung bewegt die Träger unabhängig voneinander quer zu dem Gestell. Die Abstelleinrichtung verschwenkt die Träger in Bezug aufdas Gestell. Die Abstelleinrichtung umfaßt einen Stellzylinder und eine Kolbenstange, die zwischen den beiden Trägern vorgesehen sind. Der Stellzylinder und die Kolbenstange sind schwenkbar mit den Trägern verbunden und können gegenüber diesen Trägern verschwenkt werden, wenn diese mittels der Schrägstelleinrichtung quer verstellt werden. Über die Abstelleinrichtung können die Träger unabhängig voneinander schräg gestellt werden, während diese für den Abstellvorgang dennoch miteinander verbunden bleiben.

Bei dieser Lösung geraten automatisch bei Anstellung der oberen bzw. unteren Plätten bzw. Gummituchzylinder auch immer die Gummituchzylinder untereinander in Kontakt. Diese zwangsweise Koppelung der Gummituchzylinderverstellung erschwert die Automatisierung des Druckformwechsels nicht unerheblich. Die zwischen den Gummituchzylindern im Druckwerk verbleibende Materialbahn kann beim Druckformwechsel bzw. beim Aufbringen der Druckform auf den Plattenzylinder reißen, was ein aufwendiges Wiedereinführen der Materialbahn und damit Zeitverlust zur Folge hat.

Abhilfe kann zwar dadurch geschaffen werden, das untere bzw. die Gummituchhülse am unteren Gummituchzylinder zu entfernen, um die Druckform am oberen Plattenzylinder auszutauschen und umgekehrt - allein dies ist ebenfalls eine zeitraubende Lösung.

Ausgehend vom skizzierten Stand der Technik liegt der Erfindung die Aufgabe zugrunde, eine Verstellung der oberen bzw. unteren Druckwerkzylinder zu ermöglichen, ohne daß eine im Druckwerk befindliche Materialbahn im Spalt zwischen den Gummizylindern beschädigt wird.

Erfindungsgemäß wird diese Aufgabe durch die Merkmale des Patentanspruches 1 gelöst.

Durch die erfindungsgemäße Lösung ergibt sich in vorteilhafter Weise die Möglichkeit, bei im Druckwerk verbleibender Materialbahn sowohl in der unteren als auch in der oberen Druckeinheit die Druckform auszutauschen. Da die jeweiligen Druckwerkzylinder in der oberen bzw. in der unteren Druckeinheit aneinander angestellt bzw. voneinander abgestellt werden können, ohne daß der Spalt zwischen den Oberflächen der Übertragungszylinder, durch welchen die Bahn geführt ist, beeinträchtigt wird, können die Druckformen unter Ausnutzung des Andrückeffektes durch die jeweils abgestellten Übertragungszylinder vorgespannt und fertig aufgespannt werden. Die Rißgefahr für die Materialbahn besteht nicht mehr, ein Neueinfädeln der Materialbahn kann entfallen.

In weiteren Ausgestaltungen des der Erfindung zugrunde liegenden Gedankens hebt eine Stelleinheit den in einer ersten Stellposition des oberen Druckformzylinders gebildeten oberen Spalt zum Übertragungszylinder unabhängig von der Stellung der Übertragungszylinder auf oder erzeugt eben diesen. Dadurch kann am oberen Druckwerk die Druckform ausgewechselt werden, ohne die Stellposition der den Spalt für die Materialbahn bildenden Übertragungszylinder zu verändern.

Besagte Stelleinheit hebt außerdem den in einer ersten Stellposition des unteren Druckwerkzylinders gebildeten unteren Spalt zum unteren Übertragungszylinder unabhängig von der Stellung dieses Übertragungszylinders auf oder erzeugt eben diesen. Die den Spalt für die Materialbahn aufrechterhaltende Zusatzstelleinheit kann der oberen Druckeinheit, der unteren Druckeinheit des Druckwerkes wie auch einer unteren Druckwerkzylinderlagerung zugeordnet sein. Die Zusatzstelleinheit ist in allen drei vorgenannten Fällen so plaziert, daß die Bewegung der Übertragungszylinder - die der Materialbahn nächstgelegene Zylinder - unterbunden bleibt.

Neben der Zusatzstelleinheit am Druckwerk umfaßt dieses bahneinlaufseitig eine Bahnführungseinheit, die ihrerseits in den von den Übertragungszylindern begrenzten Spalt einschiebbare Schutzelemente umfaßt. Die Schutzelemente sind ihrerseits an Schlitten aufgenommen, welche durch diesen zugeordneten Stelleinheiten betätigbar sind - beispielsweise Pneumatikstellzylinder oder dergleichen. Mittels der Bahnführungseinheit kann ein Aufwickeln der Bahn bedingt durch deren Anhaften an Farbresten auf dem Übertragungszylinder wirksam vorgebeugt werden.

Je nach Montageort der Zusatzstelleinheit sind an einer gestellfesten Lagerung sowie einer mittleren bzw. einer unteren beweglichen Druckwerkzylinderlagerung Anschlagflächen vorgesehen, die bei Aktivierung des Stellgliedes der Zusatzstelleinheit einem Bewegen der beweglich gelagerten Druckwerkzylinder unterbinden.

Anhand einer Zeichnung sei die Erfindung nachstehend detailliert erläutert.

Es zeigt:
- Fig. 1: eine schematisch dargestellte Seitenansicht eines Doppeldruckwerkes mit Zusatzstelleinheit und Stelleinheit,
- Fig. 2: ein Doppeldruckwerk mit einer Zusatzstelleinheit, die einer mittleren Lagerung gegenüberliegend angeordnet ist,
- Fig. 3: eine Zusatzstelleinheit, die einer unteren Druckwerkzylinderlagerung gegenüberliegt und
- Fig. 4: eine Bahnführungseinheit auf der Bahneinlaufseite eines Doppeldruckwerkes.

In Fig. 1 ist die Seitenansicht eines Doppeldruckwerkes wiedergegeben.

Ein eine Materialbahn 1 beidseits bedruckendes Doppeldruckwerk 2 umfaßt eine obere Druckeinheit 3 und eine untere Druckeinheit 4. Die obere Druckeinheit 3 besteht aus einem oberen Druckwerkzylinder 5 - dem oberen Druckformzylinder - um eine Achse 10 rotierend, sowie einem oberen Übertragungszylinder 6, der jedoch in einer gehäusefesten Lagerung 14 aufgenommen ist und um eine Achse 11 rotiert. Die untere Druckeinheit 4 umfaßt einen unteren Übertragungszylinder 7 um eine Achse 12 rotierend, sowie einen unteren Druckformzylinder 8, der um eine Achse 13 rotiert.

Der obere Druckformzylinder 5 der oberen Druckeinheit 3 ist in einem oberen Dreharm 15 gelagert, der um einen Schwenkpunkt 15.1 bewegbar ist. Der untere Übertragungszylinder 7 der unteren Druckeinheit 4 ist in einem mittleren Dreharm 16 mit einer mittleren Lagerung 19 aufgenommen, wobei der Dreharm 16 um den Drehpunkt 16.1 verschwenkbar ist. Ebenso ist der untere Druckwerkzylinder 8 - der untere Druckformzylinder - in einem unteren Dreharm 17 aufgenommen, der um einen Drehpunkt 17.1 verschwenkbar ist. Im in Fig. 1 dargestellten Zustand sind die beiden Übertragungszylinder 6, 7 der jeweiligen Druckeinheiten 3, 4 voneinander abgestellt und bilden einen Spalt 44, den die Materialbahn 1 passiert. Innerhalb der oberen Druckeinheit 3 befinden sich der obere Druckformzylinder 5 und der obere Übertragungszylinder 6 in voneinander abgestelltem Zustand, so daß ein Spalt 45 in der oberen Druckeinheit 3 erzeugt ist. Der untere Druckformzylinder 8 und der untere Übertragungszylinder 7 der unteren Druckeinheit 4 bilden ebenfalls in voneinander abgestelltem Zustand einen Spalt 46 in der unteren Druckeinheit 4. An der bahneinlaufseitigen Seite des Druckwerkes 2 ist im in Fig. 1 gezeigten Beispiel eine Stelleinheit 21 aufgenommen, die die obere Lagerung 18 des oberen Druckformzylinders 5 mit der unteren Lagerung des unteren Druckformzylinders 8 verbindet. Die Stelleinheit 21 ist als Kolben/Zylinderstelleinheit 22, 23 ausgeführt und wirkt auf eine Kolbenstange 24.

Weiterhin ist in Fig. 1 eine Zusatzstelleinheit 25 aufgenommen, die ein translatorisch verschiebbares Stellglied 26 einschließt. Im in Fig. 1 gezeigtem Ausführungsbeispiel ist die Zusatzstelleinheit 25 der oberen Druckeinheit 3 gegenüberliegend angeordnet. Das Stellelement 26 - hier trapezförmig ausgebildet - ist zwischen die gestellfeste Lagerung 14 und die mittleren Lagerung 19, an der eine Anschlagfläche 27 ausgebildet ist, einfahrbar. Dadurch wird im abgestellten Zustand der der Materialbahn 1 nächstgelegenen Übertragungszylinder 6, 7 der Spalt 44 offengehalten. Über die Stelleinheit 21 ist jedoch ein Anstellung des oberen bzw. unteren Druckformzylinders 5, 8 an die durch die Zusatzstelleinheit 25 festgesetzten Übertragungszylinder 6, 7 möglich.

So kann beispielsweise auf den oberen Druckformzylinder 5 der oberen Druckeinheit 3 eine neue Druckform an deren Vorderkante eingehangen werden. Zum korrekten Aufziehen der Druckform auf die Zylinderoberfläche des oberen Druckformzylinders 5 werden zunächst die beiden Übertragungszylinder 6, 7 durch die Stelleinheit 25 blockiert, d.h. der Spalt 44 wird gesichert, die Materialbahn 1 ist frei. Danach kann der obere Druckformzylinder 5 an den oberen Übertragungszylinder 6 angestellt werden, die Druckform wird durch die Oberfläche des oberen Übertragungszylinders 6 gleichmäßig auf den oberen Druckformzylinder 5 aufgespannt, so daß anschließend eine korrekte die Druckform spannende Hinterkantenklemmung der Druckform erfolgen kann. Die Umfangsfläche des oberen Übertragungszylinders 6 kann so als Anpreßfläche für die neu aufzuziehende Druckform genutzt werden.

Fig. 2 zeigt ein Doppeldruckwerk mit einer Zusatzstelleinheit, der mittleren Lagerung 19 gegenüberliegend angeordnet.

In diese Konfiguration eines Doppeldruckwerkes 2 mit ebenfalls zwei Druckeinheiten 3, 4 wird die Materialbahn 1 beidseits bedruckt. Analog zur in Fig. 1 dargestellten Anordnung ist der obere um eine Achse 10 rotierende Druckformzylinder 5 in einem um den Drehpunkt 15.1 gelagerten Dreharm verschwenkbar. Der zur oberen Druckeinheit 3 gehörende obere Übertragungszylinder 6 ist in einer gestellfesten Lagerung 14 aufgenommen. Bei der unteren Druckeinheit 4 verhält es sich analog. Dort ist der untere Druckformzylinder 8 um den Drehpunkt 17.1 verschwenkbar, ebenso wie der untere Übertragungszylinder 7 der unteren Druckeinheit 4 um den Drehpunkt 16.1 bewegbar ist.

Mittels der Stelleinheit 21, die als Kolben/Zylinderstelleinheit 22, 23 ausgeführt sein kann und auf die Kolbenstange 24 wirkt, werden die Druckwerkzylinder 5, 7 und 8 voneinander ab- bzw. aneinander angestellt, wobei der obere Übertragungszylinder 6 gestellfest gelagert ist. Im hier gezeigten Zustand sind die Oberflächen sämtlicher Druckwerkzylinder 5, 6, 7 und 8 im voneinander abgestellten Zustand dargestellt. Dadurch ist zwischen dem oberen Übertragungszylinder 6 und dem oberen Druckformzylinder 5 ein Spalt 45 gebildet. Ferner besteht nach Abstellung aller Druckwerkzylinder 5, 6, 7 und 8 voneinander, sowohl zwischen den Druckwerkzylinderpaaren einer jeden Druckeinheit 3 bzw. 4 ein oberer bzw. ein unterer Spalt 45, 46. Zwischen den Übertragungszylindern 6 und 7, die beidseits der Materialbahn 1 angeordnet sind, besteht ein Spalt 44, den die Materialbahn 1 passiert und in welchem diese unbeschädigt verbleiben kann, wenn die mittlere Lagerung 19 über die hier dieser zugeordnete Zusatzstelleinheit blockiert wird. Im hier dargestellten Ausführungsbeispiel wird die mittlere Lagerung 19 durch das Stellglied 26, welches hier eine keilförmige Anschlagfläche aufweist, blockiert. Die keilförmige Anschlagfläche des Stellgliedes 26 fährt über einen ebenfalls mit einer keilförmigen Stellfläche versehenen Anschlag 28 an der mittleren Lagerung 19 und hemmt somit deren Schwenkbewegung, so daß der untere Übertragungszylinder 7 in seiner Position verbleibt, um den Spalt 44 offen zu halten, in welchem sich die Materialbahn 1 befindet.

Sobald die Zusatzstelleinheit 25 mittels des Stellgliedes 26 die Bewegung der mittleren Lagerung 19 blockiert hat und somit der Spalt 44 gesichert ist, können der obere bzw. der untere Druckformzylinder 5, 8 an die jeweiligen in ihren Positionen festgestellten Übertragungszylinder 6 bzw. 7 angestellt werden, beim Wechsel der Druckform beispielsweise. Die Möglichkeit, die beiden Druckformzylinder 5, 8 durch die Stelleinheit 21 unabhängig von den Übertragungszylindern 6 und 7 zu bewegen, erlaubt beim Wechsel der Druckform an den Druckformzylindern ein gleichmäßiges Aufbringen der Druckform durch Andrücken der Druckform mittels des jeweiligen Übertragungszylinders 6 oder 7. Dank der voneinander unabhängigen Stelleinheiten 21, 25 lassen sich die Druckformzylinder 5 und 8 unabhängig von der Stellposition der Übertragungszylinder 6 und 7 an- oder abstellen, so daß die Materialbahn 1 im Spalt 44 des Doppeldruckwerkes verbleiben kann.

Im in Fig. 2 gezeigten Zustand werden bei Druckanstellung durch die Stelleinheit 21 nach Festsetzung der mittleren Lagerung 19 mittels der Zusatzstelleinheit 25 der untere Spalt 46 durch die Anstellung der unteren Lagerung 20, d.h. des Anschlages 20.1 an einen Anschlag 19.1 der mittleren Lagerung 19 aufgehoben, die Oberflächen des unteren Übertragungszylinders 7 und des unteren Druckformzylinders 8 sind in Kontakt miteinander. In analoger Weise kontaktiert bei Druckanstellung durch die Stelleinheit 21 ein Anschlag 18.1 der oberen Lagerung 18 die Oberseite der gestellfesten Lagerung 14 des oberen Übertragungszylinders 6. Somit kann bei Aufrechterhaltung des Spaltes 44 die Materialbahn 1 im Doppeldruckwerk 2 verbleiben, da die Anstellung der Druckformzylinder 5, 8 bei Druckformwechsel beispielsweise an die Übertragungszylinder 6, 7 eine Änderung von deren Position obsolet macht.

Fig. 3 zeigt ein Doppeldruckwerk 2 mit einer gegenüber der unteren Lagerung 20 angeordneten Zusatzstelleinheit 25.

Mit dieser Anordnung kann nach Aktivierung der Zusatzstelleinheit 25 und Ausfahren des Stellgliedes 26 über den Anschlag 29 die untere Lagerung 20 festgesetzt werden. Der Spalt 46 kann demzufolge nur unwesentlich beeinflußt werden - die Anschläge 20.1 und 19.1 bleiben außer Kontakt. Mittels der Stelleinheit 21 kann jedoch der obere Spalt 45 in der oberen Druckeinheit 3 beeinflußt werden, da die obere Lagerung 18 nach wie vor verschwenkbar ist und somit der obere Druckformzylinder 5 an den oberen Übertragungszylinder 6 anstellbar ist, so daß der Spalt 45 dort aufgehoben ist. In der dargestellten Anordnung kann somit der Glättungseffekt beim Aufbringen der Druckform auf die Umfangsfläche des oberen Übertragungszylinders 5 ausgenutzt werden, wohingegen bei der unteren Druckeinheit 4 der Spalt 46 im wesentlichen konstant gehalten wird.

In Fig. 4 schließlich ist eine an den Doppeldruckwerken bahneinlaufseitig montierte Bahnführungseinheit detaillierter wiedergegeben.

Die Bahnführungseinheit 30 umfaßt einen oberen Gehäuseteil 41, sowie einen unteren Gehäuseteil 43, in denen ein oberer bzw. ein unterer Schlitten 31, 32 verschiebbar gelagert sind. An den Schlitten 31, 32 sind Schutzelemente 33, 34 angebracht, die an ihren, dem Spalt 44 zuweisenden Enden jeweils eine leichte Krümmung 35, 36 aufweisen, die in etwa der Krümmung der Oberflächen der beiden beidseits der Materialbahn 1 angeordneten Übertragungszylinder 6, 7 entspricht. Die Schutzelemente 33, 34 sind an Lagerungen 37 bzw. 38 der Schlitten 31, 32 aufgenommen, die mit je einer separaten oberen bzw. unteren Stelleinheit 39, 40 betätigbar sind. Die hier nur schematisch angedeuteten Stelleinheiten 39 können sowohl hydraulisch oder pneumatisch betätigte sein, auch Stellmotoren jeglicher Art wären denkbar.

Mittels der in den Spalt 44 verfahrbaren fingerförmigen Schutzelemente 35, 36 kann eine einzufädelnde Materialbahn 1 von den Oberflächen der Übertragungszylinder 6 und 7 weggehalten werden, so daß diese nicht durch an den Oberflächen anhaftenden Farbreste an den Oberflächen anklebt und sich um die Übertragungszylinder 6 und 7 wickelt. Die Krümmungen 35, 36 der Schutzelemente 33, 34 bilden eine Art trichterförmigen Einlauf, der die Materialbahn 1 auf der Einlaufseite des Spaltes 44 vor dem Kontakt mit den Übertragungszylindern 6, 7 schützt.

### Bezugszeichenliste

- 1: Materialbahn
- 2: Druckwerk
- 3: obere Druckeinheit
- 4: untere Druckeinheit
- 5: oberer Druckformzylinder
- 6: oberer Übertragungszylinder
- 7: unterer Übertragungszylinder
- 8: unterer Druckformzylinder
- 9: Aufstellfläche
- 10: Rotationsachse
- 11: Rotationsachse
- 12: Rotationsachse
- 13: Rotationsachse
- 14: gestellfeste Lagerung
- 15: oberer Dreharm
- 15.1: Drehpunkt
- 16: mittlerer Dreharm
- 16.1: Drehpunkt
- 17: unterer Dreharm
- 17.1: Drehpunkt
- 18: obere Lagerung
- 18.1: Anschlag
- 19: mittlere Lagerung
- 19.1: Anschlag
- 20: untere Lagerung
- 20.1: Anschlag
- 21: Stelleinheit für Abstellung
- 22: Kolbenfläche
- 23: Zylinder
- 24: Kolbenstange
- 25: Zusatzstelleinheit
- 26: Stellglied
- 27: Anschlagfläche
- 28: Anschlagfläche
- 29: Anschlagfläche
- 30: Bahnführungseinheit
- 31: oberer Schlitten
- 32: unterer Schlitten
- 33: Schutzelement
- 34: Schutzelement
- 35: Krümmung
- 36: Krümmung
- 37: Lagerung
- 38: Lagerung
- 39: obere Stelleinheit
- 40: untere Stelleinheit
- 41: oberer Gehäuseteil
- 42: Bahnpfad
- 43: unterer Gehäuseteil
- 44: Spalt für Bahn
- 45: Spalt, obere Druckeinheit
- 46: Spalt, untere Druckeinheit

## Patentansprüche

1. Einrichtung zur Verstellung von Druckwerkzylindern (5-8) in Druckwerken (2) von Rotationsdruckmaschinen zum beidseitigen Bedrucken einer Materialbahn (1), wobei die Druckwerkzylinder (5,8) Druckformzylinder (5,8) auswechselbaren Druckformen umfassen und einer (6) der Druckwerkzylinder (5-8) im Druckwerk (2) stationär aufgenommen ist,
**dadurch gekennzeichnet,**
daß mittels einer Zusatzstelleinheit (25) ein von einer Materialbahn (1) durchsetzter Spalt (44) zwischen den Oberflächen der der Materialbahn (1) nächstgelegenen Druckwerkzylinder (6, 7) unabhängig von den Stellpositionen der weiteren Druckwerkzylinder (5, 8) aufrechterhalten wird.

2. Einrichtung zur Verstellung von Druckwerkzylindern nach Anspruch 1,
**dadurch gekennzeichnet,**
daß eine Stelleinheit (21) den in einer ersten Stellposition des oberen Druckwerkzylinders (5) gebildeten oberen Spalt (45) zum oberen Übertragungszylinder (6) unabhängig von der Stellung der Übertragungszylinder (6, 7) aufhebt oder erzeugt.

3. Einrichtung zur Verstellung von Druckwerkzylindern nach Anspruch 1,
**dadurch gekennzeichnet,**
daß eine Stelleinheit (21) den in einer ersten Stellposition des unteren Druckwerkzylinders (8) gebildeten unteren Spalt (46) zum unteren Übertragungszylinder (7) unabhängig von der Stellung der Übertragungszylinder (6, 7) aufhebt oder erzeugt.

4. Einrichtung zur Verstellung von Druckwerkzylindern nach Anspruch 1,
**dadurch gekennzeichnet,**
daß die Zusatzstelleinheit (25) der oberen Druckeinheit (3) zugeordnet ist.

5. Einrichtung zur Verstellung von Druckwerkzylindern nach Anspruch 1,
**dadurch gekennzeichnet,**
daß die Zusatzstelleinheit (25) der unteren Druckeinheit (4) zugeordnet ist.

6. Einrichtung zur Verstellung von Druckwerkzylindern nach Anspruch 1,
**dadurch gekennzeichnet,**
daß die Zusatzstelleinheit (25) einer unteren Druckwerkzylinderlagerung (20) zugeordnet ist.

7. Einrichtung zur Verstellung von Druckwerkzylindern nach Anspruch 1,
**dadurch gekennzeichnet,**
daß an Druckwerken (2) bahneinlaufseitige Bahnführungseinheiten (30) vorgesehen sind, die in den Spalt (44) einschiebbare Schutzelemente (33, 34) umfassen.

8. Einrichtung zur Verstellung von Druckwerkzylindern nach Anspruch 7,
**dadurch gekennzeichnet,**
daß die verschiebbaren Schutzelemente (33, 34) an Schlitten (31, 32) aufgenommen sind.

9. Einrichtung zur Verstellung von Druckwerkzylindern nach den Ansprüchen 7 und 8,
**dadurch gekennzeichnet,**
daß die Schlitten (31, 32) durch diesen zugeordnete Stelleinheiten (39, 40) betätigbar sind.

10. Einrichtung zur Verstellung von Druckwerkzylindern nach Anspruch 4,
**dadurch gekennzeichnet,**
daß ein Stellglied (26) der Zusatzstelleinheit (25) zwischen eine gestellfeste Lagerung (14) sowie eine mittlere Lagerung (19) fahrbar ist.

11. Einrichtung zur Verstellung von Druckwerkzylindern nach Anspruch 10,
**dadurch gekennzeichnet,**
daß die mittlere Lagerung (19) eine Anschlagfläche (27) umfaßt.

12. Einrichtung zur Verstellung von Druckwerkzylindern nach Anspruch 6,
**dadurch gekennzeichnet,**
daß an der unteren Druckwerkzylinderlagerung (20) eine Anschlagfläche (29) ausgebildet ist.

## Claims

1. Device for adjusting printing unit cylinders (5-8) in printing units (2) of rotary printing presses for printing on both sides of a web (1) of material, the printing unit cylinders (5-8) including printing forme cylinders (5, 8) with exchangeable printing formes and one of the printing unit cylinders (5-8) being held stationary in the printing unit,
**characterized in**
that by means of an auxiliary adjusting unit (25) a gap (44), through which a web of material (1) is passed and which is formed between the surfaces of those printing unit cylinders (6, 7) located nearest the web (1) of material, can be maintained independently of the adjusting positions of the other printing unit cylinders (5, 8).

2. Device for adjusting printing unit cylinders according to claim 1,
**characterized in**
that an adjusting unit (21) closes or creates an upper gap (45) formed between the upper printing unit cylinder (5) and the upper transfer cylinder (6) independently of the position of the transfer cylinders (6, 7) when said upper printing unit cylinder (5) is in a first adjusting position.

3. Device for adjusting printing unit cylinders according to clam 1,
**characterized in**
that an adjusting unit (21) closes or creates a lower gap (46) formed between the lower printing unit cylinder (8) and the lower transfer cylinder (7) independently of the position of the transfer cylinders (6, 7) when said lower printing unit cylinder (8) is in a first adjusting position.

4. Device for adjusting printing unit cylinders according to claim 1,
**characterized in**
that an auxiliary adjusting unit (25) is associated with the upper printing unit part (3).

5. Device for adjusting printing unit cylinders according to claim 1,
**characterized in**
that the auxiliary adjusting unit (25) is associated with the lower printing unit part (4).

6. Device for adjusting printing unit cylinders according to claim 1,
**characterized in**
that the auxiliary adjusting unit (25) is associated with a lower printing unit cylinder bearing (20).

7. Device for adjusting printing unit cylinders according to claim 1,
**characterized in**
that web guiding units (30) are provided at the web-infeed side of printing units (2), said web guiding units (30) comprising protective elements (33, 34) which can be moved into the gap (44).

8. Device for adjusting printing unit cylinders according to claim 7,
**characterized in**
that the movable protective elements (33, 34) are received in slides (31, 32).

9. Device for adjusting printing unit cylinders according to claims 7 and 8,
**characterized in**
that the slides (31, 32) can be activated by associated adjusting units (39, 40).

10. Device for adjusting printing unit cylinders according to claim 4,
**characterized in**
that an adjusting element (26) of the auxiliary adjusting unit (25) can be moved into the space between a bearing (14) fixed to the frame and an intermediate bearing (19).

11. Device for adjusting printing unit cylinders according to claim 10,
**characterized in**
that the intermediate bearing (19) comprises a stop surface (27).

12. Device for adjusting printing unit cylinders according to claim 6,
**characterized in**
that a stop surface (29) is provided at the lower printing unit cylinder bearing (20).

## Revendications

1. Dispositif de déplacement de cylindres (5-8) de groupe d'impression dans des groupes d'impression (2) de machines rotatives à imprimer destinées à l'impression des deux côtés d'une bande de matière (1), les cylindres de groupe d'impression (5-8) comprenant des cylindres porte-plaque (5, 8) comportant des formes d'impression interchangeables et l'un (6) des cylindres de groupe d'impression (5-8) étant monté en position fixe dans le groupe d'impression (2), caractérisé en ce qu'un vérin auxiliaire (25) maintient un intervalle (44), par lequel passe une bande de matière (1) et qui est situé entre les surfaces des cylindres (6, 7) de groupe d'impression immédiatement voisins de la bande de matière (1), indépendamment des positions de réglage des autres cylindres (5, 8) du groupe d'impression.

2. Dispositif de déplacement de cylindres de groupe d'impression selon la revendication 1, caractérisé en ce qu'un vérin (21) supprime ou génère l'intervalle supérieur (45), formé à une première position de réglage du cylindre supérieur (5) de groupe d'impression avec le cylindre supérieur de transfert (6), indépendamment de la position des cylindres de transfert (6, 7).

3. Dispositif de déplacement de cylindres de groupe d'impression selon la revendication 1, caractérisé en ce qu'un vérin (21) supprime ou génère l'intervalle inférieur (46), formé à une première position de réglage du cylindre inférieur (8) du groupe d'impression avec le cylindre de transfert inférieur (7), indépendamment de la position des cylindres de transfert (6, 7).

4. Dispositif de déplacement de cylindres de groupe d'impression selon la revendication 1, caractérisé en ce que le vérin auxiliaire (25) est associé à l'ensemble supérieur d'Impression (3).

5. Dispositif de déplacement de cylindres de groupe d'impression selon la revendication 1, caractérisé en ce que le vérin auxiliaire (25) est associé à l'ensemble inférieur d'impression (4).

6. Dispositif de déplacement de cylindres de groupe d'impression selon la revendication 1, caractérisé en ce que le vérin auxiliaire (25) est associé à un système de support (20) du cylindre inférieur du groupe d'impression.

7. Dispositif de déplacement de cylindres de groupe d'impression selon la revendication 1, caractérisé en ce que des ensembles de guidage de bande (30), qui sont prévus sur le côté d'admission de la bande sur les groupes d'impression (2), comprennent des éléments de protection (33, 34) pouvant être Insérés dans l'intervalle (44).

8. Dispositif de déplacement de cylindres de groupe d'impression selon la revendication 7, caractérisé en ce que les éléments déplaçables de protection (33, 34) sont montés sur des glissoirs (31, 32).

9. Dispositif de déplacement de cylindres de groupe d'impression selon les revendications 7 et 8, caractérisé en ce que les glissoirs (31, 32) peuvent être actionnés par des vérins (39, 40) qui leur sont associés.

10. Dispositif de déplacement de cylindres de groupe d'impression selon la revendication 4, caractérisé en ce qu'un organe de positionnement (26) que comporte le vérin auxiliaire (25) est déplaçable entre un système de support (14) solidaire du bâti et un système de support central (19).

11. Dispositif de déplacement de cylindres de groupe d'impression selon la revendication 10, caractérisé en ce que le système de support central (19) comporte une surface de butée (27).

12. Dispositif de déplacement de cylindres de groupe d'impression selon la revendication 6, caractérisé en ce qu'une surface de butée (29) est réalisée sur le système de support (20) du cylindre inférieur du groupe d'impression.
